# FASCICULE DE BREVET EUROPEEN

(11) **EP 1 885 627 B1**
(45) Date de publication et mention de la délivrance du brevet: **26.10.2011**
(21) Numéro de dépôt: 06794441.3
(22) Date de dépôt: 18.05.2006
(51) Int. Cl.: B65D 88/12

(54) **DISPOSITIF DE COUVERTURE POUR CONTENANT DE TYPE BENNE, CONTENEUR OU REMORQUE.**
ABDECKUNGSVORRICHTUNG FÜR EINEN OFFENEN TRÄGER, BEHÄLTER ODER ANHÄNGER
COVER DEVICE FOR AN OPEN CARRIER, CONTAINER OR A TRAILER

(30) Priorité: 19.05.2005 FR 0505023
(43) Date de publication de la demande: 13.02.2008
(73) Titulaire: Lucas G, 85130 La Verrie (FR)
(72) Inventeur: RETAILLAUD, Jean-Claude, F-85130 La Verrie (FR); LUCAS, Gérard, F-85130 La Verrie (FR)
(74) Mandataire: Michelet, Alain
(86) Numéro de dépôt international: PCT/FR2006/050458
(87) Numéro de publication internationale: WO 2007/000539

(56) Documents cités:
- FR-A- 2 733 490
- FR-A- 2 832 989
- US-A- 2 314 331

## Description

La présente invention concerne un dispositif de couverture pour des contenants industriels de grandes dimensions, de type bennes, conteneurs, remorques ou similaires.

Les contenants industriels de ce genre, destinés en particulier au stockage et/ou transport de déchets (collectifs ou industriels), ou de toute matière en vrac ont des capacités importantes comprises entre 6 et 56 m³. Ces contenants ont une forme générale allongée à section horizontale rectangulaire avec un fond, deux grandes parois longitudinales et deux petites parois d'extrémités. Ils sont généralement stockés en extérieur et éventuellement transportés sur routes et à ce titre, soumis à des contraintes environnementales parfois sévères (intempéries, vent, vitesse ...).

On connaît différents dispositifs spécifiquement adaptés pour recouvrir les ouvertures supérieures de tels contenants de grandes dimensions, pour protéger le contenu des intempéries notamment, ou pour empêcher l'échappement de ce contenu, en particulier lorsqu'il s'agit de produits légers.
Ces dispositifs peuvent consister en des structures souples de type bâches ou filets (voir notamment les documents FR-2 839 025, US-3 298 732 ou DE-U-298 15 603). Mais, ces structures ne sont généralement pas faciles à positionner et à enlever.
Il existe également des structures de couverture rigides pleines, par exemple décrites dans les documents EP-0 428 113, EP-0 459 329, NL-88 00 624, FR-2 838 146, FR-2 832 989 ou encore FR-2 733 490. Cependant, les dispositifs correspondants présentent des problèmes d'encombrement latéral du fait que le ou les organes supports de l'élément de couverture sont placés sur le côté du contenant, ou de l'emplacement de réception de ce contenant, c'est-à-dire en regard de l'une au moins de ses grandes parois longitudinales. Ainsi, ces dispositifs antérieurs ne conviennent pas bien pour de nombreuses applications. En particulier, le document FR 2 832 989 décrit un dispositif de couverture selon le préambule de la revendication 1.

La présente invention propose une solution originale pour répondre à ces inconvénients.

Ainsi, le dispositif de couverture conforme à l'invention est adapté pour des contenants de grande capacité (entre 6 et 56 m³) genre bennes, conteneurs ou remorques allongés, comportant un fond, deux grandes parois latérales longitudinales et deux petites parois d'extrémités, les bordures supérieures desdites parois longitudinales et d'extrémités constituant une bordure périphérique délimitant une ouverture supérieure. Ce dispositif de couverture comprend une structure rigide formant couvercle rectangulaire délimité par deux petites bordures d'extrémités et par deux grandes bordures longitudinales, dont les dimensions sont adaptées pour permettre la couverture au moins partielle de l'ouverture supérieure dudit contenant ; ce couvercle est solidaire d'au moins une potence en porte-à-faux, indépendante dudit couvercle ou intégrée dans ce dernier, dont l'une des extrémités est solidaire d'au moins un organe support aménagé en regard de l'une desdites petites bordures d'extrémités dudit couvercle, ladite ou lesdites potences, et/ou ledit ou lesdits organes supports étant associés à des moyens mécaniques de type vérin(s) et/ou moteur(s) qui permettent la manoeuvre dudit couvercle entre - une position active dans laquelle ledit couvercle vient reposer au moins en partie sur la bordure périphérique du contenant, et - une position escamotée, dégagée de ladite ouverture supérieure, en particulier pour permettre les opérations de remplissage ou de déchargement du contenant, ou ses manoeuvres de mise en place et d'enlèvement, lorsqu'il est amovible. De plus, le dispositif de couverture comporte un axe de basculement horizontal, perpendiculaire aux petites bordures d'extrémités du couvercle, associé à des moyens de manoeuvre pour assurer un basculement latéral dudit couvercle des deux côtes dudit contenant, et son positionnement sur chant, dans un plan vertical. Selon cette dernière particularité, il sera avantageusement prévu des moyens d'appui sur lesquels peut venir reposer le chant de la structure de couvercle en position dégagée, au repos, associés éventuellement à des moyens de verrouillage. D'une manière générale, cet axe de basculement peut être prévu au niveau du ou des organes supports de la ou des potences, au niveau des moyens de solidarisation organe(s) support(s)/potence(s), ou encore au niveau des moyens de solidarisation potence(s)/couvercle.

Dans le cadre d'un dispositif de couverture comportant un organe support muni d'un tel axe de basculement horizontal, ledit organe support est avantageusement en forme de mât télescopique, avec au moins une partie télescopique sous le niveau dudit axe de basculement, pour autoriser un réglage de la hauteur de cet axe.

Le positionnement particulier du ou des organes supports de l'élément de couverture facilite les manoeuvres d'enlèvement et de dépose du contenant, lorsqu'il est amovible, et offre de nombreuses possibilités d'application non envisagées jusqu'à maintenant.

Le ou les organes supports de la ou des potences en porte-à-faux sont munis de moyens qui permettent le déplacement vertical de leur extrémité solidarisée avec ladite ou lesdites potences, pour réaliser au moins en partie les opérations de mise en place et de dégagement du couvercle par rapport au contenant.

D'autre part, le ou les organes supports de ce dispositif de couverture peuvent être munis de moyens de fixation au sol, sur un mur ou sur un organe rapporté en forme de lest par exemple, en regard d'un emplacement de réception d'une benne collectrice amovible, par exemple dans une déchetterie. On peut aussi envisager de rendre solidaire ce dispositif de couverture de l'une des petites parois d'extrémités du contenant.

Selon une autre application originale, le ou les organes supports du dispositif de couverture sont montés sur un véhicule de transport muni d'une remorque ou d'un emplacement de réception d'une benne collectrice amovible.

Selon d'autres particularités, qui peuvent être prévues isolément ou en combinaison les unes avec les autres, en fonction des possibilités techniques :
- le dispositif de couverture comporte une structure de couvercle rigide plein, ou bien une structure de couvercle constituée d'un cadre rigide dont la forme et les dimensions sont adaptées pour couvrir au moins une partie de la surface de l'ouverture supérieure du contenant, lequel cadre rigide est associé à un élément de protection en forme de bâche souple ou de filet.
- La structure de couvercle est montée coulissante sur la ou les potences supports.
- La structure de couvercle se présente en plusieurs éléments télescopiques.
- Le dispositif de couverture comporte une potence montée à l'extrémité de l'organe support par l'intermédiaire de moyens qui permettent son déplacement dans un plan horizontal ; les moyens de déplacement correspondants de la potence peuvent être en forme de parallélogramme déformable pour assurer son déplacement parallèlement à elle-même. La potence peut aussi être articulée à l'extrémité du mât support autour d'un axe vertical.
- Le dispositif de couverture comporte au moins un organe support en forme de pantographe.
- Le dispositif de couverture comporte au moins un organe support en forme d'association de bras articulés et manoeuvrables au moyen de vérins.
- Le ou les organes supports sont en forme de mât vertical télescopique.
- Le ou les organes supports sont en forme de mât vertical sur la longueur duquel la potence support de couvercle est montée à coulissement.
- Le ou les organes supports se présentent sous la forme d'un mât vertical monté en translation horizontale sur un support.
- Le dispositif de couverture comporte au moins une potence télescopique.
- La structure de couvercle est en volume, de forme générale bombée, notamment pour intégrer le contenu du contenant susceptible de déborder de l'ouverture supérieure.
- Le dispositif de couverture comporte deux potences parallèles pour supporter la structure de couvercle, lesquelles potences sont solidaires, soit d'un organe support unique, soit chacune de son propre organe support.
- La structure de couvercle est reliée à au moins une potence support par l'intermédiaire d'organes de liaison souples.
- La structure de couvercle comporte des moyens en forme de guides d'alignement qui permettent son centrage sur l'ouverture supérieure du contenant.
- La structure de couvercle est munie de moyens de jointement sur sa périphérie, pour réaliser une étanchéité en position active, par rapport à la bordure supérieure du contenant, et éventuellement pour récupérer les défauts de planéité.

Mais l'invention sera encore illustrée, sans être aucunement limitée, par la description suivante de plusieurs modes de réalisation possibles, donnés uniquement à titre d'exemples et représentés sur les dessins annexés dans lesquels :
- la figure **1** est une vue schématique de côté d'une **première** forme de réalisation possible du dispositif de couverture ;
- la figure **2** est une vue schématique, de face, du mode de réalisation illustré sur la figure **1****,** avec la structure de couvercle en position dégagée, mais dans une configuration préalable à sa position repos ;
- la figure **3** est une vue similaire à la figure 2, dans laquelle la structure de couvercle est représentée en position repos ;
- la figure **4** est une vue schématique de côté d'une **seconde** forme de réalisation possible du dispositif de couverture conforme à l'invention ;
- la figure **5** est une vue schématique de côté d'une **troisième** forme de réalisation possible du dispositif de couverture ;
- la figure **6** est une vue schématique, de face, du mode de réalisation de la figure **5****,** avec la structure de couvercle en position dégagée, au repos ;
- la figure 7 est une représentation, encore en perspective, d'un **quatrième** mode de réalisation possible du dispositif de couverture ;
- la figure **8** est une vue en perspective d'un **cinquième** mode de réalisation possible du dispositif de couverture conforme à l'invention, ici avec la structure de couvercle en position active ;
- la figure **9** est une vue en perspective du dispositif de couverture illustré sur la figure **8****,** avec la structure de couvercle en position dégagée ;
- la figure **10** est une vue en perspective d'un **sixième** mode de réalisation possible du dispositif de couverture conforme à l'invention, ici avec la structure de couvercle en position active ;
- la figure **11** est une vue en perspective du dispositif de couverture illustré sur la figure **10****,** avec la structure de couvercle en position dégagée ;
- la figure **12** est une vue schématique en perspective d'un **septième** mode de réalisation possible du dispositif de couverture conforme à l'invention ;
- la figure **13** est une vue schématique en perspective d'un **huitième** mode de réalisation possible du dispositif de couverture conforme à l'invention ;
- la figure **14** est une vue en perspective d'un **neuvième** mode de réalisation possible du dispositif de couverture conforme à l'invention ;
- la figure **15** est une vue schématique de face d'un **dixième** mode de réalisation possible du dispositif de couverture ;
- la figure **16** est une vue schématique en perspective d'un **onzième** mode de réalisation possible du dispositif de couverture conforme à l'invention ;
- la figure **17** est une vue schématique de côté d'un **douzième** mode de réalisation possible du dispositif de couverture conforme à l'invention ;
- la figure **18** est une vue de face du dispositif de couverture illustré sur la figure **17** **;**
- la figure **19** est une vue en perspective du dispositif de couverture illustré sur les figures 17 et 18 ;
- la figure **20** est une vue schématique de côté d'un **treizième** mode de réalisation possible du dispositif de couverture conforme à l'invention ;
- la figure **21** est une vue de face du dispositif de couverture illustrée sur la figure **20** **;**
- la figure **22** est une vue en perspective du dispositif de couverture illustré sur les figures **20** et **21** **;**
- la figure **23** est une vue schématique de côté d'un **quatorzième** mode de réalisation possible du dispositif de couverture conforme à l'invention ;
- la figure **24** est une vue en perspective du dispositif de couverture illustré sur la figure **23** **;**
- la figure **25** est une vue schématique de face qui montre la structure de couvercle équipée de moyens de jointement destinés à coopérer avec la bordure supérieure du contenant ;
- la figure **26** est une vue schématique de face qui montre la structure de couvercle équipée non seulement des moyens de jointement illustrés sur la figure **25****,** mais aussi de guides d'alignement.

Les différentes variantes de réalisation du dispositif de couverture sont illustrées uniquement de manière schématique sur les figures. Toutes les parties mobiles de chaque dispositif de couverture (organes coulissants ou rotatifs) sont associées à des moyens de manoeuvre mécaniques classiques, en particulier des vérins ou moteurs, associés à des moyens de commande. Les moyens correspondants sont tout à fait classiques ; leur développement et leur mise en oeuvre correspondent aux compétences normales de l'homme du métier.
D'autre part, sur la majorité des figures, par mesure de simplification, la structure de couvercle est illustrée plane. Cependant, de préférence, cette structure de couvercle a une forme générale bombée ou en volume, pour permettre le recouvrement optimal du contenant, même si certains éléments de son contenu débordent de son ouverture supérieure.

On notera en outre que chaque variante de réalisation présentée peut être mise en application soit montée sur un véhicule de transport équipé d'un contenant (benne, conteneur, remorque) fixe ou amovible, soit fixée directement sur l'une des parois d'extrémités du contenant, soit solidarisée avec un support fixe indépendant du contenant, par exemple ancrée au sol, sur une paroi verticale ou sur une structure de lest, simple ou avec récupérateur de fluide.

Dans tous les cas, et conformément à la présente invention, le ou les organes qui supportent la ou les potences en porte-à-faux tenant la structure de couvercle, sont positionnés en regard de l'une des petites parois d'extrémités du contenant, ou en regard de l'emplacement de l'une de ces parois d'extrémités (pour les contenants amovibles).

Sur les différentes figures, les parties structurelles identiques ou similaires conservent les mêmes repères, par mesure de simplification.

Le dispositif de couverture 1 illustré sur les figures 1 **à 3** est adapté pour permettre le recouvrement d'un contenant associé 2, fixe ou amovible, par exemple en forme de benne. Ce dispositif de couverture 1 est constitué d'un mât vertical télescopique 3 à partir de l'extrémité supérieure duquel s'étend une potence horizontale 4 fixée rigidement. Le dessous de la potence 4 supporte l'élément de couvercle 5 par l'intermédiaire d'organes de liaison souples 6, de type « silent-blocs » ou ressorts par exemple. La potence 4 est déplaçable verticalement parallèlement à elle-même, par des moyens de commandes adaptés, grâce au mât télescopique 3, et elle entraîne l'élément de couvercle 5 dans le même mouvement pour permettre soit le recouvrement de l'ouverture supérieure 7 de la benne 2, soit le dégagement de cette ouverture supérieure.
La benne 2 a une forme générale parallélépipédique à section horizontale rectangulaire, délimitée par un fond 8, deux petites parois d'extrémités 9 et par deux grandes parois latérales longitudinales 10. La bordure supérieure des quatre parois 9 et 10 constitue la bordure périphérique 11 qui délimite l'ouverture supérieure 7.
Le mât télescopique 3 est fixé sur un support quelconque 12 (sol, structure de réception elle-même fixée au sol, châssis de véhicule ...).
L'élément de couvercle 5 a une structure générale rigide et il est adapté pour assurer un cloisonnement efficace de l'ouverture 7 de la benne. Cet élément de couvercle 5 présente une forme générale rectangulaire comportant deux petits côtés d'extrémités 13 et deux grands côtés longitudinaux 14 ; l'un des petits côtés 13 est situé en regard du mât télescopique 3.
Le mât télescopique 3 est positionné au niveau de l'axe longitudinal médian du couvercle 5 et donc au niveau de l'axe longitudinal médian de la benne 2, en regard de l'une des petites parois d'extrémités 9.
Ce dispositif de couverture 1 est adapté pour permettre au couvercle 5 de venir reposer sur au moins une partie de la bordure périphérique 11 de la benne, en position active de fermeture. La liaison souple potence 4/couvercle 5 permet d'ajuster le couvercle en niveau par rapport à la benne. Ici, on remarque que le couvercle 5 comporte une partie avant fixe 5.1 et une partie arrière coulissante 5.2 permettant d'adapter sa longueur à celle de la benne 2.
La potence 4 s'étend en porte-à-faux à partir de l'extrémité supérieure du mât 3 ; elle est profilée, aérodynamique, et sa section est adaptée aux contraintes mécaniques.

D'une manière générale, le couvercle 5 est constitué d'un cadre rigide rectangulaire dont l'intérieur peut être plein, rigide, ou équipé d'une bâche souple ou d'une structure de filet.

**Sur** les figures **1** à **3** la potence 4 est fixée rigidement à l'extrémité du mât télescopique 3. Ce mât 3 est en deux parties 3.1 et 3.2 articulées autour d'un axe de rotation horizontal 18 qui s'étend parallèlement aux grandes bordures latérales longitudinales 14 de l'élément de couvercle 5.
Ici, la partie du mât 3.1 située sous l'axe 18 n'est pas télescopique, alors que la partie 3.2 située au-dessus de l'axe 18 est télescopique.
Des moyens de manoeuvre adaptés (non représentés), permettent le basculement à droite ou à gauche de la partie supérieure 3.2 du mât 3, avec la potence 4 et le couvercle 5. En position de couvercle dégagé (figures **2 et 3****)** l'élément de couvercle 5 est positionné verticalement, sur chant. Pour assurer sa stabilité, il peut reposer sur une structure d'appui 19 adaptée. Eventuellement, on peut prévoir des moyens amovibles pour verrouiller l'élément de couvercle 5 dans cette position.
Au repos, on peut jouer sur l'aspect télescopique du mât 3 (figures **2 et 3****)** pour limiter l'encombrement latéral de l'ensemble, par exemple pour respecter le gabarit routier, en cas d'application du dispositif sur un véhicule de transport, dans le cadre d'un déplacement sans benne.

La variante de réalisation illustrée sur la figure **4** correspond au mode de réalisation précédent des figures **1** à **3****,** dans lequel la potence 4 comporte une partie fixe 4' associée à une partie coulissante 4" pour permettre un positionnement en translation du couvercle 5 par rapport à la benne 2. Cette partie coulissante 4" porte le couvercle 5 par l'intermédiaire des organes de liaison élastiques 6.

Le mode de réalisation illustré sur les figures **5** et **6** est très proche de celui de la figure **4****.** Ici, la partie 3.1 du mât 3 située sous l'axe de pivotement 18 est prévue extensible. On obtient un mât 3 extensible sur deux niveaux, et avec une hauteur d'axe 18 variable. L'une et/ou l'autre de ces deux parties coulissantes 3.1, 3.2 peut être utilisée pour les manoeuvres de recouvrement et de dégagement de la benne, et aussi lors du basculement du couvercle 5, pour faire reposer son chant sur la structure d'appui 19.
D'autre part, la longueur de la potence 4 est réglable au moyen de différents points d'ancrage 20 de la partie coulissante d'extrémité 4" dans la partie fixe 4'.

Dans la variante de réalisation illustrée sur la figure **7****,** la potence en porte-à-faux 4 est montée coulissante sur la hauteur du mât vertical 3, par l'intermédiaire d'un coulisseau mobile 21, pour permettre le réglage en hauteur du couvercle 5. D'autre part, ce couvercle 5 est lui-même monté coulissant le long de la potence 4, ceci par l'intermédiaire d'un coulisseau mobile 22.
Toutes les hauteurs de contenants sont alors couvertes, et il est facile de faire reposer le couvercle 5 sur le support 12 (par exemple sur le plancher d'un véhicule porteur). . Il est prévu **encore** de solidariser la potence 4 avec son coulisseau de mât 21 par l'intermédiaire d'une manivelle 23 permettant son pivotement autour de l'axe longitudinal 18. La manivelle 23 autorise, par un quart de tour, le basculement du couvercle 5 à droite ou à gauche ; par un demi-tour, elle permet de faire reposer le couvercle 5 soit à l'envers sur le support 12, soit à l'endroit en prévoyant un axe longitudinal de rotation supplémentaire au niveau du coulisseau 22.

Le dispositif de couverture 1 illustré sur les figures **8** et **9** comprend une potence horizontale en porte-à-faux 4 articulée à l'extrémité d'un mât central extensible 3 autour d'un axe de rotation vertical 26 (qui est confondu avec l'axe longitudinal du mât 3). Au niveau de son autre extrémité, la potence 4 est articulée sur une extension 4' autour d'un axe vertical 27, ladite extension 4' portant le couvercle 5. Un premier pignon 26', centré sur l'axe 26, est monté fixe par rapport à l'extrémité supérieure du mât 3, et un second pignon 27', centré sur l'axe 27, est rendu solidaire de l'extension 4' de la potence 4, ces deux pignons 26' et 27' étant reliés par une chaîne 28.
Les deux brins parallèles de la chaîne 28 jouent le rôle des bras d'un parallélogramme déformable. On comprend que lors du pivotement de la potence 4 autour de l'axe 26, la chaîne 28 assure un pivotement automatique du couvercle 5 autour de l'axe 27, et ceci en sens inverse. On peut ainsi écarter le couvercle 5 à droite ou à gauche du mât 3, ceci selon un déplacement horizontal parallèlement à lui-même.
En outre, le couvercle 5 est solidarisé avec l'extension 4' de la potence 4 par une simple articulation commandée par des moyens conventionnels (vérin, moteur ...) qui permettent d'assurer son pivotement autour de l'axe horizontal 18 perpendiculaire aux petites bordures d'extrémités 13 du couvercle 5. En position dégagée, illustrée sur la figure 9, le couvercle 5 est placé sur chant, à côté de la benne ou de l'emplacement de la benne ; il peut alors reposer sur une structure d'appui non représentée (et éventuellement être verrouillé dans cette position).

Les figures **10** et **11** illustrent une variante du mode de réalisation précédent, dans laquelle la structure de chaîne 28 et pignons 26', 27' est remplacée par un système à parallélogramme déformable 32. Cette structure à parallélogramme déformable 32 comprend deux bras parallèles 33 qui font office de potence 4 ; elle permet un déplacement du couvercle 5 sur le côté, parallèlement à lui-même et dans un plan horizontal, pour dégager l'ouverture supérieure de la benne. Comme dans le mode de réalisation précédent, on prévoit une articulation pour faire basculer le couvercle 5 dans un plan vertical (figure **11****),** autour de l'axe horizontal 18, de manière à permettre sa mise au repos, sur chant.

Dans la variante de réalisation illustrée sur la figure **12****,** l'élément de couvercle 5 est monté basculant à l'extrémité du mât télescopique 3, autour de l'axe horizontal 18 parallèle à ses bordures longitudinales 14. L'articulation correspondante 18 est obtenue par des moyens conventionnels commandés par vérin(s) ou moteur(s). D'autre part, le mât télescopique 3 est monté coulissant sur un support transversal 40 adapté pour que le mouvement de translation correspondant soit parallèle aux petites bordures d'extrémités 13 dudit couvercle 5.
Ainsi, on peut positionner correctement le mât télescopique 3 pour assurer la couverture du contenant, avec le couvercle 5 placé dans un plan horizontal. D'autre part, le dégagement de ce couvercle 5 s'effectue par un coulissement latéral du mât télescopique 3 le long de son support 40, puis par basculement autour de l'axe longitudinal 18 (ou par une combinaison de ces deux mouvements). Au repos, le couvercle 5 vient s'appuyer sur l'un de ses chants, sur une structure d'appui adaptée. Sur cette figure **12****,** on remarque que la potence est en deux tronçons télescopiques 4, 4' pour permettre l'ajustement de la position du couvercle 5 sur le contenant de réception (d'une manière similaire au mode de réalisation illustré sur la figure **4****).**

Dans le mode de réalisation illustré sur la figure **13****,** le couvercle 5 est porté par une potence télescopique 4, 4' elle-même montée à l'extrémité d'un organe support 41 constitué d'une association de bras articulés 42, 43 manoeuvrés par des vérins 44, 45. Les deux articulations 46 et 47, parallèles aux bordures longitudinales 14 du couvercle 5 assurent le positionnement réglable en hauteur de la potence 4, ainsi que son déport latéral si nécessaire.
En outre, l'extrémité du bras supérieur 43 est adaptée pour assurer la manoeuvre en rotation de la potence 4 autour de l'axe longitudinal 18, soit pour permettre le basculement du couvercle 5 dans un plan vertical à côté de la benne 2, soit pour positionner le couvercle à plat sur ladite benne. Les moyens de manoeuvre correspondants sont constitués du vérin 48 solidaire du bras 43, actionnant une extension 49 solidaire de la potence 4.
Sur cette figure **13** on remarque l'aspect extensible du couvercle 5 (présence d'une partie fixe 5.1 et d'une partie mobile 5.2), notamment pour permettre son adaptation à différentes longueurs de bennes 2.

La figure **14** illustre encore une variante de réalisation dans laquelle l'organe qui supporte la potence 4 se présente sous la forme d'un pantographe 50. Ce pantographe 50 est situé en regard de l'un des petits côtés d'extrémités 13 du couvercle 5. Il est constitué d'une association de bras articulés, manoeuvrés par un ou plusieurs vérins 51. La base du pantographe 50 est montée basculante sur un support 52, autour d'un axe de rotation 53 parallèle aux côtés longitudinaux 14 du couvercle 5. En outre, là encore, le couvercle 5 est monté basculant sur la potence 4 autour de l'axe longitudinal 18.

La figure **15** est une variante de réalisation du dispositif de couverture 1 illustré sur les figures **1** à **3****.** Cette variante est destinée à équiper un véhicule de transport muni d'un bras hydraulique de levage centré 25 **(type « AMPLIROLL » (marque déposée)).** Ici, le mât télescopique 3 n'est pas centré en regard de l'axe médian de la benne 2 ; il est positionné sur le côté du bras de manoeuvre 25 (lui-même centré sur l'axe médian de la benne) et l'élément de couvercle 5 est désaxé par rapport à sa potence porteuse 4, pour venir recouvrir correctement le dessus de la benne. Dans cette configuration, le couvercle 5 ne peut être basculé que d'un seul côté.

Sur la figure **16****,** le dispositif de couverture 1 est solidaire de l'une des parois d'extrémités 9 du contenant 2. Le mât vertical 3 est monté coulissant sur un coulisseau fixe 55 solidaire de ladite paroi d'extrémité 9 pour assurer la manoeuvre du couvercle 5 dans le but d'obturer l'ouverture supérieure 7 du contenant 2, ou de la dégager.
Tel qu'illustré sur cette figure **16****,** le coulisseau 55 est monté rotatif autour de l'axe 18 parallèle aux bordures latérales 14 du couvercle 5, pour autoriser le basculement de ce dernier d'un côté ou de l'autre de la benne 2.
Ici, l'extrémité du mât 3 est solidarisée de manière rigide avec la potence horizontale 4 qui supporte le couvercle 5.
Dans la configuration illustrée, la benne 2 équipée de son dispositif de couverture 1 est installée sur un véhicule porteur 57 équipé d'un support de benne 12 et d'un bras de manoeuvre 25. Le dispositif de couverture 1, et en particulier le mât coulissant 3, est placé juste devant ce bras de manoeuvre 25.

La variante de réalisation illustrée sur les figures **17, 18** et **19** comprend un socle support lesté 58 à l'une des extrémités duquel s'étend verticalement le mât télescopique 3. La potence 4 est fixée de manière rigide à l'extrémité du mât 3 et elle porte le couvercle 5. Comme dans le mode de réalisation de la figure **3****,** le mât 3 est en deux parties articulées autour de l'axe 18 pour faire basculer le couvercle 5 d'un côté ou de l'autre de la benne 2.
Ce mode de réalisation est particulièrement adapté pour être appliqué dans les sites à sols stabilisés non goudronnés ni bétonnés ; le socle 58 permet alors avantageusement de conférer à la benne une pente de l'ordre de 2 à 4 %. On notera ici que la benne amovible 2 est positionnée sur le socle 58 de telle sorte que son crochet de manutention 39 soit placé à l'opposé du mât 3.

Les figures **20, 21** et **22** montrent une variante de la réalisation illustrée sur la figure **16****.** Ici, le mât support 3 solidaire de l'une des parois d'extrémités 9 de la benne 2 est prévu télescopique, et l'axe de pivotement 18 est déplaçable en hauteur.

Dans le mode de réalisation illustré sur les figures **23** et **24** le mât télescopique 3 est fixé sur une paroi verticale 60, par exemple le mur d'un emplacement de benne d'une déchetterie. Ce mât télescopique 3 a la possibilité de pivoter autour de l'axe horizontal 18, ici d'un côté uniquement, pour permettre la mise en position verticale du couvercle 5, soit en cas d'absence de benne 2, soit pour le remplissage de cette benne, ou encore pour son enlèvement ou sa mise en place.

La figure **25** est une vue schématique qui montre la possibilité d'équiper l'élément de couvercle 5 du dispositif de couverture 1 conforme à la présente invention, avec des moyens de jointement 61 adaptés pour réaliser une étanchéité, en position active, par rapport à la bordure supérieure 11 du contenant 2, et éventuellement pour récupérer certains défauts de planéité.
Ces moyens de jointement 61 consistent avantageusement en une structure de boudin souple, en matière élastique (plastique, élastomère ...) positionnée sur toute la périphérie de la face inférieure de l'élément de couvercle 5. La figure 25 illustre le couvercle 5 avec sa structure de jointement 61, éloigné de la bordure supérieure 11 de la benne 2 ; elle illustre aussi l'élément de couvercle 5 posé sur la bordure supérieure 11 de la benne 2, avec le boudin d'étanchéité 61 partiellement comprimé. Bien entendu, le boudin d'étanchéité 61 est positionné de manière à venir correctement en appui sur la bordure périphérique supérieure 11 de la benne 2 lorsque le couvercle 5 est en position active.
Une structure de jointement de ce type apparaît également sur la figure 14.

La figure **26** est une vue similaire à la figure **25****,** dans laquelle, en plus des moyens de jointement 61 précités, on prévoit des moyens de centrage automatique du couvercle 5 par rapport à l'ouverture supérieure de la benne 2. Ces moyens de centrage sont ici constitués de guides d'alignement 62 en forme de troncs de cônes solidaires de la face inférieure du couvercle 5 et dont la zone de pente extérieure vient coopérer avec le profilé périphérique 63 qui encadre l'ouverture supérieure 7 de la benne.
Le nombre et le positionnement des organes de centrage 62 sont adaptés pour obtenir le résultat recherché. On comprend bien que lors de la descente de l'élément de couvercle 5 pour le placer en position active, les guides 62 réalisent un positionnement correct centré dudit couvercle, en rattrapant un éventuel léger désalignement d'origine. Ces guides 62 assurent également un maintien du dispositif de couvercle en toute sécurité pendant le transport.
Les guides d'alignement 62 peuvent être prévus sur l'élément de couvercle 5 indépendamment de la structure de jointement 61.

Dans une forme de réalisation particulière, non représentée, pour une application sur un véhicule porteur équipé d'un bras de manoeuvre d'une benne amovible, le dispositif de couverture conforme à l'invention pourra être rendu solidaire dudit bras de manoeuvre.

D'autre part, dans le cadre des différents modes de réalisation décrits ci-dessus, l'élément de couvercle 5 est porté par une ou plusieurs potences situées au-dessus de sa face supérieure et solidarisées par l'intermédiaire d'organes de liaison élastiques. Cependant, dans le cas où cela serait techniquement possible, la ou les potences peuvent être intégrées dans l'élément de couvercle et constituer une partie de la structure de ce dernier, cet élément de couvercle devenant alors autoportant.

## Revendications

1. Dispositif de couverture pour contenant allongé (2) de grande capacité comprise entre 6 et 56 m³, de type benne, conteneur ou remorque comportant un fond rectangulaire (8), deux grandes parois latérales longitudinales (10) et deux petites parois d'extrémités (9), les bordures supérieures desdites parois longitudinales (10) et d'extrémités (9) constituant une bordure périphérique (11) délimitant une ouverture supérieure (7), lequel dispositif comprend une structure rigide formant couvercle rectangulaire (5) délimité par deux petites bordures d'extrémités (13) et par deux grandes bordures longitudinales (14), dont les dimensions sont adaptées pour permettre la couverture au moins partielle de ladite ouverture supérieure (7) dudit contenant (2), ledit couvercle (5) étant solidaire d'au moins une potence (4) en porte-à-faux, indépendante dudit couvercle (5) ou intégrée dans ce dernier, dont l'une des extrémités est solidaire d'au moins un organe support (3, 41, 50) aménagé en regard de l'une desdites petites bordures d'extrémités (13) dudit couvercle (5), ladite ou lesdites potences (4) et/ou ledit ou lesdits organes supports (3, 41, 50) étant associés à des moyens mécaniques de type vérin(s) et/ou moteur(s) qui permettent la manoeuvre dudit couvercle (5) entre - une position active dans laquelle ledit couvercle (5) vient reposer au moins en partie sur ladite bordure périphérique (11) dudit contenant (2), et - une position escamotée, dégagée de ladite ouverture (7), en particulier pour permettre les opérations de remplissage ou de déchargement dudit contenant (2), ou ses manoeuvres de mise en place ou d'enlèvement, lorsqu'il est amovible, **caractérisé en ce qu'**il comporte un axe de basculement horizontal (18) perpendiculaire auxdites bordures d'extrémités (13) dudit couvercle (5), associé à des moyens de manoeuvre pour assurer un basculement latéral dudit couvercle (5) des deux côtes dudit contenant (2), et son positionnement sur chant, dans un plan vertical.

2. Dispositif de ouverture selon la revendication 1, **caractérisé en ce qu'**il comporte des moyens d'appui (19) sur lesquels peut venir reposer le chant de la structure de couvercle (5) en position dégagée, au repos, associés éventuellement à des moyens de verrouillage.

3. Dispositif de couverture selon l'une quelconque des revendications 1 ou 2, **caractérisé en ce qu'**il comporte un organe support en forme de mât télescopique (3) avec au moins une partie télescopique sous le niveau de l'axe de basculement (18), pour autoriser un réglage de la hauteur dudit axe (18).

4. Dispositif de couverture selon l'une quelconque des revendications 1 à 3, **caractérisé en ce que** le ou les organes supports (3, 41, 50) de la ou des potences (4) en porte-à-faux sont munis de moyens qui permettent le déplacement vertical de leur extrémité solidarisée avec ladite ou lesdites potences (4), pour réaliser au moins en partie les opérations de mise en place et de dégagement du couvercle (5) par rapport au contenant (2).

5. Dispositif de couverture selon l'une quelconque des revendications 1 à 4, **caractérisé en ce qu'**il comporte une structure de couvercle (5) rigide plein.

6. Dispositif de couverture selon l'une quelconque des revendications 1 à 5, **caractérisé en ce qu'**il comporte une structure de couvercle (5) constituée d'un cadre rigide dont la forme et les dimensions sont adaptées pour couvrir au moins une partie de la surface de l'ouverture supérieure (7) du contenant (2), lequel cadre rigide est associé à un élément de protection en forme de bâche souple ou de filet.

7. Dispositif de couverture selon l'une quelconque des revendications 1 à 6, **caractérisé en ce qu'**il comporte une structure de couvercle (5) montée coulissante sur la ou les potences supports (4).

8. Dispositif de couverture selon l'une quelconque des revendications 1 à 7, **caractérisé en ce qu'**il comporte une structure de couvercle en plusieurs éléments télescopiques (5.1, 5.2).

9. Dispositif de couverture selon l'une quelconque des revendications 1 à 8, **caractérisé en ce qu'**il comporte une potence (4) montée à l'extrémité de l'organe support (3, 41, 50) par l'intermédiaire de moyens (26, 26', 27, 27', 28 ; 32, 33) qui permettent son déplacement dans un plan horizontal.

10. Dispositif de couverture selon la revendication **9, caractérisé en ce que** la potence (4) est articulée à l'extrémité de l'organe support (3, 41, 50) autour d'un axe vertical (26).

11. Dispositif de couverture selon la revendication **9, caractérisé en ce que** les moyens de déplacement de la potence (4) sont en forme de parallélogramme déformable (28, 32) pour assurer son déplacement parallèlement à elle-même.

12. Dispositif de couverture selon l'une quelconque des revendications 1 à **11, caractérisé en ce qu'**il comporte au moins un organe support en forme de pantographe (50).

13. Dispositif de couverture selon l'une quelconque des revendications 1 à **12, caractérisé en ce qu'**il comporte au moins un organe support (41) en forme d'association de bras articulés (42, 43) manoeuvrables au moyen de vérins (44, 45).

14. Dispositif de couverture selon l'une quelconque des revendications 1 à **13, caractérisé en ce qu'**il comporte au moins un organe support en forme de mât vertical (3) télescopique.

15. Dispositif de couverture selon l'une quelconque des revendications 1 à **13, caractérisé en ce qu'**il comporte au moins un organe support en forme de mât vertical sur la longueur duquel la potence (4) support de couvercle (5) est montée à coulissement.

16. Dispositif de couverture selon l'une quelconque des revendications 1 à **15, caractérisé en ce qu'**il comporte au moins un organe support en forme de mât vertical (3) monté en translation horizontale sur un support (40).

17. Dispositif de couverture selon l'une quelconque des revendications 1 à **16, caractérisé en ce qu'**il comporte au moins une potence (4) télescopique.

18. Dispositif de couverture selon l'une quelconque des revendications 1 à **17, caractérisé en ce qu'**il comporte une structure de couvercle (5) en volume, de forme générale bombée, pour intégrer le contenu du contenant (2) susceptible de déborder de l'ouverture supérieure (7).

19. Dispositif de couverture selon l'une quelconque des revendications 1 à **18, caractérisé en ce qu'**il comporte deux potences parallèles (4) pour supporter la structure de couvercle (5), lesquelles potences (4) sont solidaires, soit d'un organe support unique (3), soit chacune d'un organe support (3).

20. Dispositif de couverture selon l'une quelconque des revendications 1 à **19, caractérisé en ce qu'**il comporte une structure de couvercle (5) reliée à au moins une potence support (4) par l'intermédiaire d'organes de liaison souples (6).

21. Dispositif de couverture selon l'une quelconque des revendications 1 à **20, caractérisé en ce que** la structure de couvercle (5) comporte des moyens en forme de guides d'alignement (62) qui permettent son centrage sur l'ouverture supérieure du contenant (2).

22. Dispositif de couverture selon l'une quelconque des revendications 1 à **21, caractérisé en ce qu'**il comporte une structure de couvercle (5) munie de moyens de jointement (61) sur sa périphérie, pour réaliser une étanchéité en position active, par rapport à la bordure supérieure (11) du contenant (2), et éventuellement pour récupérer les défauts de planéité.

23. Dispositif de couverture selon l'une quelconque des revendications 1 à **22, caractérisé en ce que** son ou ses organes supports (3, 41, 50) sont munis de moyens de fixation au sol, sur un mur ou sur une structure d'accueil adaptée, en regard d'un emplacement de réception d'une benne collectrice amovible (2).

24. Dispositif de couverture selon l'une quelconque des revendications 1 à **22, caractérisé en ce que** son ou ses organes supports (3, 41, 50) sont solidaires de l'une des parois d'extrémités (9) du contenant (2).

25. Dispositif de couverture selon l'une quelconque des revendications 1 à **22, caractérisé en ce que** son ou ses organes supports (3, 41, 50) sont montés sur un véhicule de transport.

26. Contenant de type benne ou remorque dont l'une des parois d'extrémités (9) est munie d'un dispositif de couverture (1) selon l'une quelconque des revendications 1 à **22.**

27. Véhicule de transport équipé d'un dispositif de couverture (1) selon l'une quelconque des revendications 1 à **22.**

## Claims

1. A covering device for an elongated container (2) of high capacity between 6 and 56 m³, of the dump-body, freight-container or trailer type, having a rectangular bottom (8), two long longitudinal side walls (10) and two small end walls (9), the upper edges of said longitudinal (10) and end (9) walls forming a peripheral edge (11) delimiting an upper opening (7), wherein said device comprises a rigid structure forming a rectangular cover (5) delimited by two small end edges (13) and by two long longitudinal edges (14), the dimensions of which are adapted to permit the at least partial covering of said upper opening (7) of said container (2), said cover (5) being integral with at least one cantilever bracket (4), independent of said cover (5) or integrated within the latter, one end of which is integral with at least one support member (3, 41, 50) arranged opposite one of said small end edges (13) of said cover (5), said bracket(s) (4) and/or said support member(s) (3, 41, 50) being associated with mechanical means such as actuator(s) and/or motor(s), which allow the operation of said cover (5) between - an active position in which said cover (5) rests at least partially on said peripheral edge (11) of said container (2), and - a retracted position, moved apart from said opening (7), in particular to permit the filling or unloading of said container (2), or the operations for the installation or removal thereof, when the latter is removable, **characterized in that** it comprises an horizontal tilting axis (18) perpendicular to said end edges (13) of said cover (5), associated with operating means for providing a lateral tilting of said cover (5) on both sides of said container (2), and the positioning thereof on its edge, in a vertical plane.

2. A covering device according to claim 1, **characterized in that** it comprises bearing means (19) on which can rest the edge of the cover structure (5) when in retracted position, at rest, and which are potentially associated with locking means.

3. A covering device according to any one of claims 1 or 2, **characterized in that** it comprises a support member in the form of a telescopic pole (3) with at least one telescopic part below the level of the tilting axis (18), to allow height adjustment of said axis (18).

4. A covering device according to any one of claims 1 to 3, **characterized in that** the support member(s) (3, 41, 50) of the cantilever bracket(s) (4) are provided with means that permit the vertical displacement of their end integral with said bracket(s) (4), to perform at least in part the installation and moving apart of the cover (5) with respect to the container (2).

5. A covering device according to any one of claims 1 to 4, **characterized in that** it comprises a solid and rigid cover structure (5).

6. A covering device according to any one of claims 1 to 5, **characterized in that** it comprises a cover structure (5) formed of a rigid frame, whose shape and dimensions are adapted to cover at least a part of the surface of the upper opening (7) of the container (2), said rigid frame being associated with a protection element in the form of a tarpaulin or a net.

7. A covering device according to any one of claims 1 to 6, **characterized in that** it comprises a cover structure (5) slidingly mounted on the support bracket(s) (4).

8. A covering device according to any one of claims 1 to 7, **characterized in that** it comprises a cover structure made of several telescopic elements (5.1, 5.2).

9. A covering device according to any one of claims 1 to 8, **characterized in that** it comprises a bracket (4) mounted at the end of the support member (3, 41, 50) through means (26, 26', 27, 27', 28 ; 32, 33) that permit the displacement thereof in an horizontal plane.

10. A covering device according to claim 9, **characterized in that** the bracket (4) is hinged at the end of the support member (3, 41, 50), around a vertical axis (26).

11. A covering device according to claim 9, **characterized in** the means for displacing the bracket (4) are in the form of a deformable parallelogram (28, 32) to ensure its displacement parallel to itself.

12. A covering device according to any one of claims 1 to 11, **characterized in that** it comprises at least one support member in the form of a pantograph (50).

13. A covering device according to any one of claims 1 to 12, **characterized in that** it comprises at least one support member (41) in the form of an association of articulated arms (42, 43) operable by means of actuators (44, 45).

14. A covering device according to any one of claims 1 to 13, **characterized in that** it comprises at least one support member in the form of a telescopic vertical pole (3).

15. A covering device according to any one of claims 1 to 13, **characterized in that** it comprises at least one support member in the form of a vertical pole, on the length of which is slidingly mounted the bracket (4) for supporting the cover (5).

16. A covering device according to any one of claims 1 to 15, **characterized in that** it comprises at least one support member in the form of a vertical pole (3) mounted in horizontal translation on a support (40).

17. A covering device according to any one of claims 1 to 16, **characterized in that** it comprises at least one telescopic bracket (4).

18. A covering device according to any one of claims 1 to 17, **characterized in that** it comprises a generally bulging, volume cover structure (5) to accommodate the content of the container (2) liable to go over the upper opening (7).

19. A covering device according to any one of claims 1 to 18, **characterized in that** it comprises two parallel brackets (4) to support the cover structure (5), wherein said brackets (4) are integral either with a single support member (3) or each with a respective support member (3).

20. A covering device according to any one of claims 1 to 19, **characterized in that** it comprises a cover structure (5) connected to at least one support bracket (4) by means of flexible link members (6).

21. A covering device according to any one of claims 1 to 20, **characterized in that** the cover structure (5) comprises means the form of alignment guides (62) that permit the centring thereof on the upper opening of the container (2).

22. A covering device according to any one of claims 1 to 21, **characterized in that** it comprises a cover structure (5) provided with sealing means (61) on its periphery, to provide a seal when in active position, with respect to the upper edge (11) of the container (2), and possibly to compensate for the flatness defects.

23. A covering device according to any one of claims 1 to 22, **characterized in that** its support member(s) (3, 41, 50) are provided with fastening means for the fixation to the ground, to a wall or to an adapted receiving structure, opposite a place of reception of a removable collecting dump (2).

24. A covering device according to any one of claims 1 to 22, **characterized in that** its support member(s) (3, 41, 50) are integral with one of the end walls (9) of the container (2).

25. A covering device according to any one of claims 1 to 22, **characterized in that** its support member(s) (3, 41, 50) are mounted on a transport vehicle.

26. A container of the dump-body or trailer type, one of the end walls (9) of which is provided with a covering device (1) according to any one of claims 1 to 22.

27. A transport vehicle equipped with a covering device (1) according to any one of claims 1 to 22.

## Patentansprüche

1. Abdeckvorrichtung für einen länglichen Behälter (2) mit große Fassungsvermögen zwischen 6 uns 56 m³ vom Typ Kipper, Container oder Anhänger, umfassend einen rechteckigen Boden (8), zwei große längliche Seitenwände (10) und zwei kleine Endwände (9), wobei die oberen Umrandungen der Längswände (10) und der Endwände (9) einen Umfangsrand (11) darstellen, der eine obere Öffnung (7) begrenzt, wobei die Vorrichtung eine starre Struktur umfasst, die einen rechteckigen Deckel (5) bildet, der von zwei kleinen Endrändern (13) und zwei großen Längsrändern (14) begrenzt ist, deren Abmessungen derart angepasst sind, dass sie die zumindest teilweise Abdeckung der oberen Öffnung (7) des Behälters (2) ermöglichen, wobei der Deckel (5) mit mindestens einem überragenden Ausleger (4), der vom Deckel (5) unabhängig oder in diesen letztgenannten integriert ist, verbunden ist, dessen eines Ende mit mindestens einem Stützelement (3, 41, 50) verbunden ist, das gegenüber einem der kleinen Endränder (13) des Deckels (5) vorgesehen ist, wobei der oder die Ausleger (4) und/oder das oder die Stützelemente (3, 41, 50) mit mechanischen Mitteln vom Typ Zylinder und/oder Motor(en) verbunden sind, die die Betätigung des Deckels (5) zwischen - einer aktiven Position, in der der Deckel (5) zumindest teilweise auf dem Umfangsrand (11) des Behälters (2) liegt, und - einer zurückgezogenen Position, die von der Öffnung (7) entfernt ist, ermöglichen, insbesondere um die Vorgänge des Befüllens oder Entladens des Behälters (2) oder seine Anbringung oder Entfernung, wenn er abnehmbar ist, zu ermöglichen, **dadurch gekennzeichnet, dass** er eine horizontale Kippachse (18) senkrecht auf die Endränder (13) des Deckels (5) in Verbindung mit Betätigungsmitteln umfasst, um ein seitliches Kippen des Deckels (5) des Behälters (2) und sein Aufstellen auf die Kante in einer vertikalen Ebene zu gewährleistet.

2. Abdeckvorrichtung nach Anspruch 1, **dadurch gekennzeichnet, dass** sie Abstützungsmittel (19), auf denen die Kante des Deckelstruktur (5) in der gelösten Position, in Ruhestellung liegt, eventuell in Verbindung mit Verriegelungsmitteln umfasst.

3. Abdeckvorrichtung nach einem der Ansprüche 1 oder 2, **dadurch gekennzeichnet, dass** sie ein Stützelement in Form eines Teleskopmasten (3) mit mindestens einem teleskopartigen Teil unter dem Niveau der Kippachse (18) umfasst, um eine Einstellung der Höhe der Achse (18) zu gestatten.

4. Abdeckvorrichtung nach einem der Ansprüche 1 bis 3, **dadurch gekennzeichnet, dass** das oder die Stützelemente (3, 41, 50) des oder der überragenden Ausleger (4) mit Mitteln versehen sind, die die Vertikalverschiebung ihres Endes, das mit dem oder den Auslegern (4) verbunden ist, ermöglichen, um zumindest teilweise die Schritte des Anbringens und Entfernens des Deckels (5) in Bezug zum Behälter (2) durchzuführen.

5. Abdeckvorrichtung nach einem der Ansprüche 1 bis 4, **dadurch gekennzeichnet, dass** sie eine volle starre Deckelstruktur (5) umfasst.

6. Abdeclcvorrichtung nach einem der Ansprüche 1 bis 5, **dadurch gekennzeichnet, dass** sie eine Deckelstruktur (5) umfasst, die von einem starren Rahmen gebildet ist, dessen Form und Abmessungen dazu vorgesehen sind, zumindest einen Teil der Oberfläche der oberen Öffnung (7) des Behälters (2) abzudecken, wobei der starre Rahmen mit einem Schutzelement in Form einer weichen Plane oder eines Netzes verbunden ist.

7. Abdeckvorrichtung nach einem der Ansprüche 1 bis 6, **dadurch gekennzeichnet, dass** sie eine Deckelstruktur (5) umfasst, die gleitend auf dem oder den Stützauslegern (4) montiert ist.

8. Abdeckvorrichtung nach einem der Ansprüche 1 bis 7, **dadurch gekennzeichnet, dass** sie eine Deckelstruktur aus mehreren teleskopartigen Elementen (5.1, 5.2) umfasst.

9. Abdeckvorrichtung nach einem der Ansprüche 1 bis 8, **dadurch gekennzeichnet, dass** sie einen Ausleger (4) umfasst, der am Ende des Stützelements (3, 41, 50) mit Hilfe von Mitteln (26, 26', 27, 27', 28; 32, 33), die seine Bewegung in einer Horizontalebene ermöglichen, montiert ist.

10. Abdeckvorrichtung nach Anspruch 9, **dadurch gekennzeichnet, dass** der Ausleger (4) am Ende des Stützelements (3, 41, 50) um eine Vertikalachse (26) angelenkt ist.

11. Abdeckvorrichtung nach Anspruch 9, **dadurch gekennzeichnet, dass** die Mittel zum Verschieben des Auslegers (4) in Form eines verformbaren Parallelogramms (28, 32) vorhanden sind, um seine Verschiebung parallel zu sich selbst zu gewährleisten.

12. Abdeckvorrichtung nach einem der Ansprüche 1 bis 11, **dadurch gekennzeichnet, dass** sie mindestens ein Stützelement in Form eines Pantographen (50) umfasst.

13. Abdeckvorrichtung nach einem der Ansprüche 1 bis 12, **dadurch gekennzeichnet, dass** sie mindestens ein Stützelement (41) in Form einer Verbindung von Gelenkarmen (42, 43), die mit Hilfe von Zylindern (44, 45) betätigbar sind, umfasst.

14. Abdeckvorrichtung nach einem der Ansprüche 1 bis 13, **dadurch gekennzeichnet, dass** sie mindestens ein Stützelement in Form eines vertikalen Teleskopmasten (3) umfasst.

15. Abdeckvorrichtung nach einem der Ansprüche 1 bis 13, **dadurch gekennzeichnet, dass** sie mindestens ein Stützelement in Form eines vertikalen Masten auf der Länge umfasst, auf der der Ausleger (4) zur Unterstützung des Deckels (5) gleitend montiert ist.

16. Abdeckvorrichtung nach einem der Ansprüche 1 bis 15, **dadurch gekennzeichnet, dass** sie mindestens ein Stützelement in Form eines vertikalen Masten (3) umfasst, der in horizontaler Translation auf einem Träger (40) montiert ist.

17. Abdeckvorrichtung nach einem der Ansprüche 1 bis 16, **dadurch gekennzeichnet, dass** sie mindestens einen Teleskopausleger (4) umfasst.

18. Abdeckvorrichtung nach einem der Ansprüche 1 bis 17, **dadurch gekennzeichnet, dass** sie eine Deckelstruktur (5) mit Volumen von allgemeiner gewölbter Form umfasst, um den Inhalt des Behälters (2), der über die obere Öffnung (7) überlaufen kann, aufzunehmen.

19. Abdeckvorrichtung nach einem der Ansprüche 1 bis 18, **dadurch gekennzeichnet, dass** sie zwei parallele Ausleger (4) umfasst, um die Deckelstruktur (5) zu tragen, wobei die Ausleger (4) entweder mit einem einzigen Stützelement (3) oder jeweils mit einem Stützelement (3) verbunden sind.

20. Abdeckvorrichtung nach einem der Ansprüche 1 bis 19, **dadurch gekennzeichnet, dass** sie eine Deckelstruktur (5) umfasst, die mit mindestens einem Stützausleger (4) mit Hilfe von biegsamen Verbindungselementen (6) verbunden ist.

21. Abdeckvorrichtung nach einem der Ansprüche 1 bis 20, **dadurch gekennzeichnet, dass** die Deckelstruktur (5) Mittel in Form von Richtführungen (62) umfasst, die ihre Zentrierung auf der oberen Öffnung des Behälters (2) ermöglichen.

22. Abdeckvorrichtung nach einem der Ansprüche 1 bis 21, **dadurch gekennzeichnet, dass** sie eine Deckelstruktur (5) umfasst, die an ihrer Peripherie mit Verbindungsmitteln (61) versehen ist, um eine Abdichtung in aktiver Position zum oberen Rand (11) des Behälters (2) herzustellen und eventuell Planheitsfehler auszugleichen.

23. Abdeckvorrichtung nach einem der Ansprüche 1 bis 22, **dadurch gekennzeichnet, dass** ihr oder ihre Stützelemente (3, 41, 50) mit Mitteln zur Befestigung am Boden, an einer Wand oder an einer geeigneten Aufnahmestruktur gegenüber einer Stelle für die Anordnung eines abnehmbaren Sammelkippers (2) versehen sind.

24. Abdeckvorrichtung nach einem der Ansprüche 1 bis 22, **dadurch gekennzeichnet, dass** ihr oder ihre Stützelemente (3, 41, 50) mit einer der Endwände (9) des Behälters (2) verbunden sind.

25. Abdeckvorrichtung nach einem der Ansprüche 1 bis 22, **dadurch gekennzeichnet, dass** ihr oder ihre Stützelemente (3, 41, 50) an einem Transportfahrzeug montiert sind.

26. Behälter vom Typ kipper oder Anhänger, bei dem eine der Endwände (9) mit einer Abdeckvorrichtung (1) nach einem der Ansprüche 1 bis 22 versehen ist.

27. Transportfahrzeug, das mit einer Abdeckvorrichtung (1) nach einem der Ansprüche 1 bis 22 ausgestattet ist.
